# FASCICULE DE BREVET EUROPEEN

(11) **EP 3 632 513 B1**
(45) Date de publication et mention de la délivrance du brevet: **26.06.2024**
(21) Numéro de dépôt: 19201059.3
(22) Date de dépôt: 02.10.2019
(51) Int. Cl.: A63C 5/12

(54) **PLANCHE DE GLISSE A NOYAU INJECTE EQUIPE D'ELEMENTS DE RENFORT LONGITUDINAUX**
GLEITBRETT MIT EINGESPRITZEM KERN, DAS MIT LÄNGSVERSTÄRKUNGSELEMENTEN AUSGESTATTET IST
GLIDEBOARD WITH INJECTED CORE PROVIDED WITH LONGITUDINAL REINFORCING ELEMENTS

(30) Priorité: 05.10.2018 FR 1859252
(43) Date de publication de la demande: 08.04.2020
(73) Titulaire: Skis Rossignol, 38430 Saint Jean de Moirans (FR)
(72) Inventeur: CASSIBBA, Emanuele, 74330 SILLINGY (FR); GOTTI, David, 74700 SALLANCHES (FR); MUFFAT, Maurice, 74700 SALLANCHES (FR); MALROUX, Yann, 38500 VOIRON (FR); PANSART, Guillaume, 38000 GRENOBLE (FR)
(74) Mandataire: Cabinet Laurent & Charras

(56) Documents cités:
- EP-A1- 0 729 769
- EP-A1- 1 504 796
- EP-A1- 3 315 180
- EP-A2- 0 309 403
- EP-B1- 1 504 796
- FR-A1- 2 684 012
- FR-A1- 2 696 126

## Description

### Domaine technique

L'invention se rattache au domaine des sports de glisse sur neige ou sur eau, et notamment du ski, du snowboard ou du kite-surf. Elle vise plus spécifiquement une structure de planche réalisée par des méthodes d'injection, dans lequel le noyau est formé pendant le moulage de la planche, par la réaction chimique de composants formant une mousse thermodurcissable.

Elle concerne plus spécifiquement des agencements particuliers permettant le positionnement et le maintien en position de renforts mécaniques destinés à améliorer les propriétés notamment de résistance à la flexion longitudinale et à la torsion de telles planches.

### Techniques antérieures

De manière générale, une planche de glisse comporte un ensemble inférieur, incluant une semelle de glisse, éventuellement bordée de carres, associée à une ou plusieurs couches de renforts mécaniques. La planche comprend également un ensemble supérieur, comprenant également une ou plusieurs couches de renfort mécanique, surmontée le plus souvent d'une couche extérieure assurant la décoration et/ou la protection de la planche face à l'environnement extérieur.

Ces ensembles supérieur et inférieur sont séparés par un noyau, qui écarte les couches de renfort mécanique de la fibre neutre de la planche.

Ce noyau peut être réalisé par une pièce préfabriquée, ou en ce qui concerne l'invention par sa formation *in-situ* dans le moule de fabrication de la planche lors de la fabrication de la planche. Ainsi, dans ce cas, les ensembles inférieur et supérieur sont positionnés dans le moule, et des composants sont introduits dans l'espace séparant ces ensembles inférieur et supérieur pour former une mousse expansive, qui plaque les ensembles inférieur et supérieur contre les parois du moule.

Par rapport aux planches présentant des noyaux usinés ou préfabriqués, l'emploi de noyaux injectés présente un avantage en termes de coûts puisqu'il n'est pas nécessaire de réaliser avant moulage une pièce avec une géométrie précise étant donné que le noyau prend la forme imposée par le moule.

Toutefois, cette solution présente quelques inconvénients puisque les propriétés mécaniques de la mousse sont inférieures à celles des matériaux employés pour la réalisation de noyaux pré-usinés, généralement à base de bois.

Un autre inconvénient des noyaux injectés réside dans leur aspect homogène, impliquant qu'il est impossible d'y adjoindre des renforts localisés en partie centrale ou intermédiaire en largeur. En effet, lors de la réaction chimique générant la mousse expansive, les contraintes mécaniques exercées sont telles que tout élément se situant entre l'ensemble supérieur et l'ensemble inférieur se trouve inévitablement plaqué en définitive contre l'un ou l'autre de ces deux ensembles, sans qu'il soit possible de le prédire à l'avance.

Le problème du positionnement d'éléments de renfort à l'intérieur du moule, préalablement à l'injection du noyau a déjà été traité pour certains types de renforts par les solutions décrites dans les documents EP 1 421 978, et EP 1 504 796. Dans ces documents, des éléments de renfort horizontaux, c'est-à-dire parallèles au plan de la semelle de la planche sont mis en place dans le moule avant injection du noyau, en reposant sur des épaulements formés sur les faces internes des éléments de chant. Ainsi, les bords de ces éléments de renfort sont maintenus en position, de sorte que lors de l'expansion de la mousse formant le noyau, cet élément de renfort reste au niveau vertical qui a été fixé lors de la fermeture du moule.

L'inconvénient de cette solution réside dans le fait qu'elle n'est adaptée que pour des éléments de renfort suffisamment larges qui s'étendent transversalement d'un chant à l'autre, et qu'elle n'est donc pas adaptée à la mise en place d'éléments de renfort qui seraient situés à des niveaux intermédiaires transversalement, et dont les dimensions font qu'ils ne viennent pas au contact des chants.

### Exposé de l'invention

Pour résoudre ces problèmes, le Demandeur a mis au point une planche de glisse qui comporte :
- un ensemble supérieur comportant au moins une couche de renfort et éventuellement d'une couche supérieure de décoration et de protection ;
- un ensemble inférieur comportant au moins une couche de renfort et d'une semelle de glisse, éventuellement bordée de carres ;
- un noyau réalisé en un matériau injecté entre les ensembles inférieur et supérieur et bordé latéralement d'éléments de chant.

Conformément à l'invention, cette planche se caractérise en ce qu'elle comporte au moins une pièce de maintien s'étendant depuis un des éléments de chant en direction de l'intérieur du noyau, cette pièce de maintien présentant une gorge ouverte vers le haut. La planche comporte également un élément de renfort longitudinal inséré dans cette gorge. Autrement dit, cet élément de renfort longitudinal s'étend sensiblement verticalement à l'intérieur du noyau, suivant l'axe longitudinal de la planche (Ox) et parallèlement au plan vertical médian de la planche Oxz. La portion de l'élément de renfort longitudinal en s'étendant vers le haut ou vers le bas, au-delà de l'ouverture de la gorge, présente ses deux faces opposées latérales en contact du matériau injecté du noyau.

Autrement dit, l'invention consiste à réaliser une planche de glisse en insérant à l'intérieur de la structure des éléments de renfort, placés dans des organes de maintien qui sont liés aux chants, et qui permettent le positionnement de ces éléments de renfort à un niveau intermédiaire transversalement.

En d'autres termes, les éléments de renfort sont noyés à l'intérieur du noyau injecté, sans qu'ils n'aient bougé pendant l'opération d'injection puisque leur position latérale est bloquée par les pièces de maintien caractéristiques. Les éléments de renforts découpent donc le noyau en plusieurs poutres parallèles orientées parallèlement au plan Oxz, entre lesquelles ces éléments de renforts sont interposés.

Ainsi, l'invention permet l'incorporation dans un noyau injecté d'éléments de renforts localisés, qui augmentent sa résistance à l'écrasement, ces renforts étant disposés de façon optimale en fonction de la distribution des contraintes à supporter.

Préférentiellement, l'élément de renfort s'étend jusqu'à l'ensemble supérieur si la gorge est ouverte vers le haut, ou l'ensemble inférieur si elle est ouverte vers le bas.

Avantageusement en pratique, la pièce de maintien repose sur l'ensemble inférieur, de sorte que les efforts exercés depuis la face supérieure de la planche, à l'aplomb de l'élément de renfort, sont transmis via ce dernier jusqu'à la pièce de maintien, qui les transmet à son tour à l'ensemble inférieur.

En pratique, la pièce de maintien caractéristique peut être construite de diverses manières, tout en permettant le positionnement précis de la gorge qui accueille les renforts.

Ainsi, dans une première forme de réalisation, la pièce de maintien peut comporter des portions d'accrochage qui coopèrent avec des portions de forme complémentaire présentes sur la face interne de l'élément de chant. Autrement dit, le chant présente sur sa face orientée vers le noyau des ergots ou des taquets sur lesquels viennent se monter les pièces complémentaires, de manière à devenir solidaires mécaniquement du chant. Dans cette configuration, il est possible d'utiliser des pièces de maintien différentes, notamment en ce qui concerne le positionnement de la gorge, pour un même élément de chant.

Dans une autre forme de réalisation, la pièce de maintien peut former une excroissance de la face interne de l'élément de chant. Autrement dit, la pièce de maintien est monolithique ou monobloc avec l'élément de chant, ce qui évite toute opération de montage ou de positionnement de la pièce destinée à recevoir les renforts caractéristiques.

Selon une autre caractéristique de l'invention, il est possible que la pièce de maintien comporte des évidements traversant dans lesquels la matière du noyau est présente. Autrement dit, la pièce de maintien est percée de telle sorte que la mousse expansible qui forme le noyau flue à travers ces perçages lors de son expansion, de manière à former des pontages au sein du noyau, qui assurent un ancrage amélioré de la pièce de maintien.

La géométrie de la pièce de maintien, et en particulier de la zone qui forme la gorge peut être déclinée de différentes manières.

Ainsi, il est possible que cette pièce de maintien comporte plusieurs gorges disposées parallèlement, de manière à accueillir plusieurs éléments de renforts longitudinaux insérés dans ces gorges. Il est également possible d'utiliser cette pièce de maintien à plusieurs gorges pour réaliser les différentes tailles et structures de planche, en positionnant le ou les renforts dans les gorges les plus appropriées.

En pratique, la gorge peut présenter des parois sensiblement verticales et parallèles, avec éventuellement des nervures orientées verticalement, de manière à assurer un serrage et un blocage de l'élément de renfort qui est inséré, sans nécessiter des efforts importants. La gorge peut également présenter des parois inclinées d'un angle non nul par rapport à la perpendiculaire à la semelle de glisse. Dans ce cas, la gorge accueille des éléments de renforts longitudinaux qui sont orientés avec leur extrémité haute soit vers l'intérieur, soit vers l'extérieur du noyau par rapport à leur extrémité basse.

En pratique, l'utilisation de cette pièce de maintien permet la mise en place d'éléments de renforts longitudinaux qui s'étendent vers le haut jusqu'à l'ensemble supérieur. L'élément de renfort reçoit donc les appuis directement depuis l'ensemble supérieur, et notamment les couches de renfort de ce dernier. Le contact peut être direct ou indirect par l'interposition d'une couche de collage, ou bien encore par la présence d'une très fine épaisseur de la mousse du noyau qui s'immisce entre le haut de l'élément de renfort longitudinal et l'ensemble supérieur, de manière à assurer un collage efficace de ces deux renforts l'un sur l'autre.

En pratique, les renforts longitudinaux qui peuvent être utilisés sont choisis pour présenter des propriétés mécaniques optimisées. En pratique, ces éléments de renforts peuvent être réalisés en bois, ou en matériau composite, typiquement à base de fibres de verre ou de carbone. Ils permettent ainsi d'augmenter la raideur en flexion longitudinale, ainsi que la raideur en torsion, et la tenue à l'écrasement, avec un impact le plus faible possible sur le poids de la planche. Pour ce faire, on privilégiera les éléments longitudinaux de renforts qui présentent une hauteur maximale au moins trois fois supérieur à leur largeur dans le cas de matériaux composites, et supérieure à leur largeur dans le cas de matériau en bois.

Le positionnement des pièces de maintien peut être optimisé en fonction du dimensionnement de la planche, et des contraintes mécaniques à supporter lors de l'expansion du noyau. Ainsi, on peut prévoir que la planche comporte au moins deux pièces de maintien associées à chaque chant, et disposées à des niveaux longitudinaux décalés. Dans le cas de planches particulièrement longues, il est possible de prévoir une ou plusieurs pièces de maintien supplémentaires situées à un niveau intermédiaire en longueur. En pratique, l'élément de renfort longitudinal peut être positionné plus ou moins en avant par rapport à l'élément de chant, pour augmenter les propriétés mécaniques dans la zone où il est présent.

En pratique, on minimise les risques de déplacement inopinés du renfort longitudinal lors de l'injection du noyau, en choisissant de positionner le milieu de l'élément longitudinal de renfort sensiblement au milieu des deux pièces de maintien les plus éloignées longitudinalement.

### Description sommaire des dessins

La manière de réaliser l'invention, ainsi que les avantages qui en découlent, ressortiront bien de la description des modes de réalisation qui suivent, à l'appui des figures annexées dans lesquelles :
La figure 1 est une vue en perspective sommaire d'un ski réalisé conformément à l'invention.
La figure 2 est une vue en coupe transversale selon le plan II - II' de la figure 1.
La figure 3 est une vue en coupe transversale de la planche de la figure 1 selon le plan III - III'.
Les figures 4, 5 et 6 sont des vues en perspective sommaire de pièces de maintien selon trois modes de réalisation différents.
La figure 7 est une vue de dessus montrant l'assemblage de la pièce de la figure 5 associée à un élément de chant.
La figure 8 est une vue en coupe selon le plan IV - IV' de la figure 1.
La figure 9 est une vue analogue à la figure 8 d'une variante de réalisation.

### Manières de réaliser l'invention

La présente invention peut être mise en oeuvre sur différents types de planches de glisse, et notamment un ski alpin, tel qu'illustré à la figure 1. Un tel ski **1** présente deux extrémités relevées, à savoir du côté avant une spatule **2,** et du côté arrière, un talon **3.** La zone centrale, ou patin **4,** est destinée à recevoir les éléments de la fixation.

Plus précisément, et comme illustré à la figure 2, un tel ski comporte un ensemble inférieur **10** incluant une semelle de glisse **11** destinée à venir au contact de la neige, et bordé de carres latérales **13, 14,** dont les ailettes **15, 16** reposent sur la face supérieure de la semelle. On ne sortira pas du cadre de l'invention si le ski ou la planche de glisse ne comporte pas de carres, en particulier dans le cas de skis courts, de skis de fond ou d'une planche de glisse sur eau.

La semelle **11** est recouverte d'une couche de renfort **12** qui peut être réalisée à partir de différents matériaux présentant une rigidité élevée, comme par exemple des matériaux composites ou métalliques. Bien entendu, la géométrie de ces renforts, ainsi que leur nombre peuvent être déclinés en fonction des propriétés mécaniques souhaitées pour la planche.

Le ski **1** comporte également un ensemble supérieur **20** incluant dans la forme illustrée une couche supérieure de décoration et de protection **21.** Dans la forme illustrée, cette couche supérieure **21** se prolonge latéralement en descendant sur le côté du ski pour reposer sur le dessus d'un élément de chant **25,26.** Autrement dit, cette construction est du type « chant+coque ». Dans cette réalisation, la hauteur des chants **25,26** est inférieure à la hauteur du noyau dans une section transversale du ski. Bien entendu, l'invention couvre également les variantes dans laquelle la couche supérieure de protection est sensiblement horizontale, avec des éléments de chant qui présentent une hauteur sensiblement égale à celle de la planche, correspondant à des structures dites « sandwich », et dans lesquels les éléments de chant ont une hauteur légèrement supérieure à celle du noyau, mesurée dans une section transversale du ski.

Dans la forme illustrée, l'ensemble supérieur **20** comporte également une couche de renfort **22,** disposée sous la couche supérieure de protection **21.** La forme et les matériaux constituant ce renfort peuvent être déclinés en fonction des propriétés mécaniques souhaitées. Généralement, ces renforts sont des matériaux composites à base de fibres de verre ou de carbone par exemple, noyées dans une résine, ou encore sont des matériaux métalliques. Il est également possible de combiner plusieurs couches de renfort de géométries et de natures différentes ou similaires.

Le ski **1** comporte également des éléments de chant **25, 26,** qui reposent sur le cordon des carres **13, 14,** et qui forment la face latérale de la planche. Entre les ensembles supérieur **20** et inférieur **10** et les chants latéraux **25, 26,** se trouve le noyau **30** de la planche, qui est réalisé en une mousse typiquement de polyuréthanne (en abrégé PU), ou plus généralement d'une mousse s'expansant à l'intérieur de ce volume, pour plaquer l'ensemble supérieur **10,** l'ensemble inférieur **20** et les chants **15, 16** contre les parois du moule.

Conformément à l'invention, ce ski comporte également deux éléments de renfort longitudinaux **31, 32** qui s'étendent verticalement, entre les renforts inférieur **12** et supérieur **22** sur une tout ou partie de la longueur du ski, à l'intérieur du noyau du ski. Des interstices **33, 34** sont prévus, respectivement entre le renfort supérieur **22** et la surface supérieure du renfort longitudinal ainsi qu'entre le renfort inférieur **12** et la surface inférieure du renfort longitudinal, pour permettre le passage de la mousse du noyau **30** afin d'assurer un collage de ces renforts longitudinaux **31, 32** sur les éléments adjacents, en l'occurrence les renforts inférieur **12** et supérieur **22.**

Ces renforts longitudinaux **31, 32** sont réalisés en un matériau présentant des propriétés mécaniques de résistance à l'écrasement et de rigidité qui sont supérieures à celles du matériau du noyau **30.** Typiquement, il peut s'agir de bois, ou bien encore de matériaux composites incluant des fibres de forte ténacité, orientées longitudinalement, c'est-à-dire parallèlement à l'axe longitudinal du ski, pour augmenter la résistance à la flexion longitudinale de la planche. Ce renfort longitudinal peut également inclure des fibres orientées verticalement, c'est-à-dire perpendiculairement à la semelle de glisse, de manière à augmenter la résistance à l'écrasement du ski. La largeur de ces renforts longitudinaux, mesurée dans un sens transversal est optimisée pour limiter l'impact du poids de ces renforts dans celui du ski.

Conformément à l'invention, ces renforts longitudinaux **31, 32** sont des éléments longilignes orientés selon la direction longitudinale (Ox) du ski et positionnés verticalement, dans un plan parallèle au plan (Oxz), c'est-à-dire qu'ils séparent transversalement le noyau en plusieurs poutres longitudinales juxtaposées. Autrement dit, ces renforts longitudinaux sont décalés latéralement des chants en direction du centre du noyau. Dans la réalisation illustrée, les deux renforts longitudinaux **31, 32** sont décalés de la paroi interne du chant, respectivement **25,26** vers le centre du noyau d'une distance d'environ 8 à 15mm. Cette distance est choisie en fonction des propriétés mécaniques recherchées pour le ski. Ainsi, dans le sens transversal, d'un chant à l'autre, le noyau du ski est donc composé d'une poutre longitudinale de mousse PU, puis d'une poutre de renfort longitudinal en bois ou composite, suivie d'une zone centrale en mousse PU, puis d'une autre poutre de renfort longitudinal en bois ou composite et enfin d'une autre poutre longitudinale de mousse PU. De la sorte, un renfort longitudinal est encadré de part et d'autre par le matériau de la mousse du noyau, et est encastré dans le noyau. Ainsi, du fait des deux renforts longitudinaux **31,32,** le matériau injecté du noyau est séparé en trois parties ou poutres sensiblement parallèles, à savoir une poutre centrale **36** et deux poutres latérales **35,37.**

Conformément à l'invention, ces renforts longitudinaux **31, 32** sont maintenus en position pendant l'opération de moulage, pour permettre au matériau de la mousse expansible du noyau de se répandre dans l'intégralité du volume du futur noyau, et donc entre les renforts longitudinaux, en évitant de déplacer inopinément les renforts caractéristiques.

Pour ce faire, le ski comporte des pièces de maintien **40,** qui sont comme illustré à la figure 3 posées sur le dessus de l'ensemble inférieur **10,** et reliées aux éléments de chant **25, 26.** Comme illustré à la figure 3, le renfort longitudinal **31** est maintenu en position par un élément de maintien **40** relié à l'un des éléments de chant **25** tandis que l'autre élément longitudinal **32** est maintenu en position par un autre élément de maintien **140** relié à l'autre élément de chant **26.** Ces pièces de maintien sont de préférence en matériaux légers, comme par exemple en matière plastique. Ces pièces de maintien **40** comportent une gorge **41** ouverte vers le haut, définie entre deux parois **42, 43,** et qui accueille l'élément de renfort longitudinal **31.** Cette gorge peut dans une forme non illustrée être ouverte vers le bas, le renfort étant alors de préférence pincé dans les pièces de maintien pour ne pas tomber lors du moulage. L'ouverture de la gorge **41** est orientée verticalement selon l'axe Oz mais on ne sortirait pas du cadre de l'invention si son ouverture était inclinée par rapport à la verticale (axe Oz), de préférence entre + ou - 45 degrés, pour que le renfort longitudinal soit lui-même incliné dans le noyau du ski. La pièce de maintien **40** comporte une portion d'accrochage **50** permettant le raccordement à l'élément de chant **25,** par le positionnement de cette portion d'accrochage **50** sur une portion **27** de l'élément de chant **25** formant excroissance vers l'intérieur de la structure du ski. La pièce de maintien peut être emboitée sur la portion **27** de l'élément de chant **25** ou peut être un élément monobloc avec l'élément de chant **25.**

Plus précisément, et comme illustré à la figure 4, la pièce **40** comporte deux parois **42, 43** sensiblement verticales et dont les faces en regard présentent des nervures verticales **46** permettant de bloquer en position, par pincement, compression ou encliquetage, l'élément de renfort qui a été introduit dans la gorge **41** définie entre les parois **42, 43.** Dans ce mode de réalisation, cette gorge **41** reçoit de préférence un élément de renfort en bois d'une hauteur comprise entre 5 et 15 mm, et d'une épaisseur comprise entre 4 et 15mm correspondant à la largeur de la gorge **41.** Bien entendu, l'invention couvre des variantes dans lesquelles la hauteur (mesurée selon l'axe Oz) de l'élément de renfort longitudinal est constante, ou varie selon la longueur de ce dernier, pour s'adapter à l'épaisseur de la planche. La paroi horizontale **44** qui assure la liaison entre les parois verticales **42, 43** reposent sur l'ensemble inférieur **10,** et présente dans la forme illustrée une ouverture **45,** permettant à la mousse du noyau en cours d'expansion de s'immiscer au contact de l'élément de renfort vertical **31** pour assurer un collage efficace de la pièce de maintien **40** avec l'ensemble inférieur **10.** La géométrie de la face inférieure de la paroi verticale **44** peut être agencée pour faciliter le fluage de cette résine en comportant par exemple des canaux de circulation.

La longueur mesurée dans le sens longitudinal Ox de la gorge **41** est prévue pour assurer un maintien efficace du renfort vis-à-vis des contraintes exercées par la mousse du noyau en cours d'expansion. En particulier, une longueur comprise entre 5 et 12 mm donne satisfaction. Dans ce cas, deux pièces de maintien peuvent être prévues pour maintenir un élément de renfort longitudinal, ces pièces de maintien étant chacune positionnée à quelques centimètres des extrémités avant et arrière du renfort longitudinal. Des arcs-boutants **47** peuvent être prévus pour augmenter la rigidité de la paroi **43** et éviter sa déformation pendant l'expansion de la mousse du noyau.

Dans la forme illustrée, la pièce de maintien **40,** comporte une zone **50** assurant l'accrochage sur l'élément de chant **25,26.** Plus précisément, cette zone **50** comporte des portions en forme de crochets **53, 54** définissant une ouverture **52** de plus grande largeur que la distance séparant les deux portions crochetées **53, 54.** Cette ouverture **52** est destinée à recevoir une portion renflée de forme complémentaire **28** de section horizontale constante, et reliée à l'élément de chant **25** par une portion de raccord **29.** Cette portion **28** est de hauteur supérieure ou égale à l'épaisseur de la portion d'accrochage **50,** pour éviter tout décrochement pendant la phase d'expansion de la mousse du noyau. Comme illustré à la figure 9, lorsque la pièce de maintien **40** est montée sur l'excroissance **27** de l'élément de chant **25,** la position transversale selon l'axe Oy de la gorge **41** est fixe, de manière à bloquer l'élément de renfort longitudinal **31** lorsqu'il est monté dans la gorge **41.**

Selon une caractéristique complémentaire, cette portion d'accrochage **50** comporte des évidements traversants **51,** permettant à la mousse du noyau en cours d'expansion de traverser cette portion d'accrochage, et d'assurer ainsi un ancrage efficace de la pièce de maintien par rapport au reste du noyau.

Bien entendu, différentes variantes sont envisageables pour la constitution de la pièce de maintien, comme illustré aux figures 5 et 6. Ainsi, la figure 5 illustre une pièce de maintien **70,** dans laquelle la largeur de la gorge **71** est moindre que celle de la pièce de la figure 5, de manière à accueillir un élément de renfort vertical de plus faible épaisseur typiquement à base d'un matériau composite incluant des fibres de haute ténacité. Dans ce cas, la largeur de cette gorge **71** est de quelques millimètres, entre 0.5 à 3mm, pour recevoir un élément de renfort longitudinal **31,32** en fibres de verre ou en fibres de carbone qui comporte une épaisseur similaire à la largeur de la gorge **71.** Complémentairement, et comme illustré à la figure 6, la pièce de maintien **80** peut comporter plusieurs gorges **81, 82, 83** décalées transversalement, permettant d'accueillir plusieurs éléments de renforts longitudinaux, ou encore de régler la position transversale de l'élément de renfort longitudinal, selon les propriétés mécaniques souhaitées.

Cette pièce **80** peut également comporter des évidements traversants verticaux **86, 87,** définis entre les parois verticales **84, 85** ; **88, 89** de deux gorges adjacentes, de manière à permettre un passage de la mousse du noyau et un ancrage efficace de la pièce de maintien dans le noyau.

Le positionnement des éléments de renforts longitudinaux peut être optimisé grâce aux pièces de maintien selon l'invention. Ainsi, comme illustré à la figure 8, l'élément de renfort longitudinal **31** est maintenu en position par deux pièces de maintien **40, 140** qui sont disposées à proximité des extrémités de l'élément **31.** Dans la forme illustrée à la figure 9, l'élément de renfort longitudinal **231** est maintenu en position par trois pièces de maintien **240,241,242,** dont les gorges sont localisées à distances sensiblement identiques de la ligne de cotes. Ainsi, l'élément de renfort **231** est légèrement cintré pour épouser la courbure de cette ligne de cotes.

Dans les exemples illustrés aux figures, la gorge des éléments de maintien est orientée avec son ouverture vers le haut, et des éléments de renfort s'étendant vers le haut, jusqu'à proximité ou au contact de l'ensemble supérieur, mais l'invention couvre également les variantes où la gorge est disposée dans une configuration opposée, avec son ouverture orientée vers le bas, et des renforts s'étendant jusqu'à proximité ou au contact de l'ensemble inférieur.
Il ressort de ce qui précède que la structure de la planche de glisse conforme à l'invention permet d'intégrer des renforts mécaniques longitudinaux et sensiblement verticaux dans un ski ou une planche de glisse, ou plus précisément à l'intérieur du noyau du ski ou de la planche de glisse, où le noyau est injecté autour de ces renforts, ceci avec une grande latitude de positionnement transversal, et une assurance du maintien de la position de ce ou ces renforts pendant l'opération d'injection du noyau.

## Revendications

1. Planche de glisse (1) comportant :
• un ensemble supérieur (20) comportant au moins une couche de renfort (22);
• un ensemble inférieur (10) comportant au moins une couche de renfort (12) et une semelle de glisse (11) ;
• un noyau (30) réalisé en un matériau injecté entre lesdits ensembles inférieur (10) et supérieur (20), et bordé latéralement d'éléments de chant (25,26) ;
• au moins une pièce de maintien (40) s'étendant depuis un des éléments de chant (25) en direction de l'intérieur du noyau (30), ladite pièce de maintien présentant une gorge (41) ouverte vers le haut ou le bas ;
• et un élément de renfort longitudinal (31,32) positionné dans ladite gorge (41) et s'étendant longitudinalement dans le matériau injecté du noyau, **caractérisée en ce que** la portion de l'élément de renfort longitudinal (31,32) s'étendant au-delà de l'ouverture de la gorge vers le haut ou vers le bas, présentant deux faces opposées latérales en contact du matériau injecté du noyau.

2. Planche de glisse selon la revendication 1, **caractérisée en ce que** la pièce de maintien (40) repose sur l'ensemble inférieur (10).

3. Planche de glisse selon la revendication 1, **caractérisée en ce que** l'élément de renfort longitudinal (31,32) s'étend depuis la gorge jusqu'à l'ensemble supérieur (20).

4. Planche de glisse selon la revendication 1, **caractérisée en ce que** la pièce de maintien (40) comporte des portions d'accrochage (50) coopérant avec des portions (28) de forme complémentaire présentes sur la face interne de l'élément de chant (25).

5. Planche de glisse selon la revendication 1, **caractérisée en ce que** la pièce de maintien forme une excroissance de la face interne de l'élément de chant.

6. Planche de glisse selon l'une des revendications précédentes, **caractérisée en ce que** la pièce de maintien comporte des évidements traversants (51) dans lesquels la matière du noyau (30) est présente.

7. Planche de glisse selon l'une des revendications précédentes, **caractérisée en ce que** la pièce de maintien (80) comporte plusieurs gorges (81,82,83) disposées parallèlement, et plusieurs éléments de renforts longitudinaux insérés dans lesdites plusieurs gorges.

8. Planche de glisse selon l'une des revendications précédentes, **caractérisée en ce que** la gorge (41) présente des parois (42,43) sensiblement verticales et parallèles.

9. Planche de glisse selon l'une des revendications précédentes, **caractérisée en ce que** la gorge présente des parois inclinées d'un angle non nul par rapport à la perpendiculaire à la semelle de glisse.

10. Planche de glisse selon l'une des revendications précédentes, **caractérisée en ce que** l'élément longitudinal de renfort (31) présente une hauteur maximale au moins 3 fois supérieure à sa largeur.

11. Planche de glisse selon l'une des revendications précédentes, **caractérisée en ce que** l'élément de renfort longitudinal est réalisé en bois ou en matériau composite, à base de fibres de verre ou de carbone notamment.

12. Planche de glisse selon l'une des revendications précédentes, **caractérisée en ce qu'**elle comporte au moins deux pièces de maintien associées à chaque élément de chant, et disposées à des niveaux longitudinaux décalés.

13. Planche de glisse selon la revendication 12, **caractérisée en ce que** le milieu de l'élément longitudinal de renfort est situé sensiblement au milieu des deux pièces de maintien les plus éloignées.

14. Planche de glisse selon l'une des revendications précédentes, **caractérisée en ce qu'**elle comporte deux éléments de renforts longitudinaux (31,32), l'un des renforts longitudinaux (31) étant maintenu en position par un élément de maintien (40) relié à l'un des éléments de chant (25) de la planche, et l'autre renfort longitudinal (32) étant maintenu en position par un élément de maintien (140) relié à l'autre élément de chant (26) de la planche, séparant ainsi le matériau injecté du noyau en trois parties, une partie centrale (36) et deux parties latérales (35,37).

## Patentansprüche

1. Gleitsportbrett (1), aufweisend:
• eine obere Baugruppe (20), die mindestens eine Verstärkungsschicht (22) aufweist;
• eine untere Baugruppe (10), die mindestens eine Verstärkungsschicht (12) und einen Gleitbelag (11) aufweist;
• einen Kern (30), welcher aus einem Material hergestellt ist, das zwischen der unteren (10) und der oberen (20) Baugruppe eingespritzt wird, und an welchen seitlich Schmalseitenelemente (25, 26) angrenzen;
• mindestens ein Haltebauteil (40), das sich von einem der Schmalseitenelemente (25) zum Inneren des Kerns (30) erstreckt, wobei das Haltebauteil eine Hohlkehle (41) aufweist, die nach oben oder unten hin offen ist;
• und ein längsgerichtetes Verstärkungselement (31, 32), das in der Hohlkehle (41) angeordnet ist und sich in Längsrichtung in das eingespritzte Material des Kerns erstreckt,
**dadurch gekennzeichnet, dass** derjenige Abschnitt des längsgerichteten Verstärkungselements (31, 32), welcher sich über die Öffnung der Hohlkehle hinaus nach oben oder nach unten erstreckt, zwei entgegengesetzte Seitenflächen aufweist, die mit dem eingespritzten Material des Kerns in Kontakt sind.

2. Gleitsportbrett nach Anspruch 1, **dadurch gekennzeichnet, dass** das Haltebauteil (40) auf der unteren Baugruppe (10) aufliegt.

3. Gleitsportbrett nach Anspruch 1, **dadurch gekennzeichnet**, das längsgerichtete Verstärkungselement (31, 32) sich ausgehend von der Hohlkehle bis zu der oberen Baugruppe (20) erstreckt.

4. Gleitsportbrett nach Anspruch 1, **dadurch gekennzeichnet, dass** das Haltebauteil (40) Befestigungsabschnitte (50) aufweist, die mit Abschnitten (28) von komplementärer Form zusammenwirken, mit welchen die Innenfläche des Schmalseitenelements (25) versehen ist.

5. Gleitsportbrett nach Anspruch 1, **dadurch gekennzeichnet, dass** das Haltebauteil einen Wulst auf der Innenfläche des Schmalseitenelements bildet.

6. Gleitsportbrett nach einem der vorhergehenden Ansprüche, **dadurch gekennzeichnet, dass** das Haltebauteil durchgehende Aussparungen (51) aufweist, in welchen der Stoff des Kerns (30) vorliegt.

7. Gleitsportbrett nach einem der vorhergehenden Ansprüche, **dadurch gekennzeichnet, dass** das Haltebauteil (80) mehrere Hohlkehlen (81, 82, 83), welche parallel zueinander angeordnet sind, und mehrere längsgerichtete Verstärkungselemente aufweist, welche in die mehreren Hohlkehlen eingefügt sind.

8. Gleitsportbrett nach einem der vorhergehenden Ansprüche, **dadurch gekennzeichnet, dass** die Hohlkehle (41) Wände (42, 43) aufweist, die im Wesentlichen vertikal und parallel sind.

9. Gleitsportbrett nach einem der vorhergehenden Ansprüche, **dadurch gekennzeichnet, dass** die Hohlkehle Wände aufweist, die gegenüber der Senkrechten zum Gleitbelag um einen Winkel geneigt sind, welcher ungleich null ist.

10. Gleitsportbrett nach einem der vorhergehenden Ansprüche, **dadurch gekennzeichnet, dass** das längsgerichtete Verstärkungselement (31) eine maximale Höhe aufweist, die dem 3-fachen seiner Breite entspricht.

11. Gleitsportbrett nach einem der vorhergehenden Ansprüche, **dadurch gekennzeichnet, dass** das längsgerichtete Verstärkungselement aus Holz oder einem Verbundmaterial herstellt ist, welche insbesondere auf Glas- oder Kohlenstofffasern basiert.

12. Gleitsportbrett nach einem der vorhergehenden Ansprüche, **dadurch gekennzeichnet, dass** es mindestens zwei Haltebauteile aufweist, die jedem der Schmalseitenelemente zugeordnet und an verschiedenen, in Längsrichtung versetzten Stellen angeordnet sind.

13. Gleitsportbrett nach Anspruch 12, **dadurch gekennzeichnet, dass** sich die Mitte des längsgerichteten Verstärkungselements im Wesentlichen mittig zwischen den beiden am weitesten entfernten Haltebauteilen befindet.

14. Gleitsportbrett nach einem der vorhergehenden Ansprüche, **dadurch gekennzeichnet, dass** es zwei längsgerichtete Verstärkungselemente (31, 32) aufweist, wobei eine der längsgerichteten Verstärkungen (31) durch ein Halteelement (40) an ihrer Position gehalten wird, welches mit einem der Schmalseitenelemente (25) des Bretts verbunden ist, und die andere längsgerichtete Verstärkung (32) durch ein Halteelement (140) an ihrer Position gehalten wird, welches mit dem anderen Schmalseitenelement (26) des Bretts verbunden ist, sodass das eingespritzte Material des Kerns in drei Abschnitte unterteilt wird, einen mittigen Abschnitt (36) und zwei seitliche Abschnitte (35, 37).

## Claims

1. A sliding board (1), comprising:
• an upper assembly (20) comprising at least one reinforcing layer (22);
• a lower assembly (10) comprising at least one reinforcing layer (12) and a sliding sole (11);
• a core (30) made of a material injected between said lower (10) and upper (20) assemblies, and laterally bordered by edge elements (25, 26);
• at least one holding piece (40) extending from one of the edge elements (25) towards the inside of the core (30), said holding piece having a groove (41) open upwards or downwards;
• and a longitudinal reinforcing element (31,32) positioned in said groove (41) and extending longitudinally into the injected material of the core,
**characterised in that** the portion
of the longitudinal reinforcement element (31,32) extending beyond the opening of the groove upwards or downwards have two opposite lateral faces in contact with the injected material of the core.

2. The sliding board according to claim 1, **characterised in that** the holding part (40) rests on the lower assembly (10).

3. The sliding board according to claim 1, **characterised in that** the longitudinal reinforcing element (31, 32) extends from the groove to the upper assembly (20).

4. The sliding board according to claim 1, **characterised in that** the holding piece (40) comprises hooking portions (50) cooperating with portions (28) of complementary shape present on the inner face of the edge element (25).

5. The sliding board according to claim 1, **characterised in that** the holding piece forms a protuberance of the inner face of the edge element.

6. The sliding board according to any one of the preceding claims, **characterised in that** the holding piece comprises through-recesses (51) in which the material of the core (30) is present.

7. The sliding board according to any one of the preceding claims, **characterised in that** the holding piece (80) comprises a plurality of grooves (81, 82, 83) arranged in parallel, and a plurality of longitudinal reinforcing elements inserted into said plurality of grooves.

8. The sliding board according to any one of the preceding claims, **characterised in that** the groove (41) has substantially vertical and parallel walls (42, 43).

9. The sliding board according to any one of the preceding claims, **characterised in that** the groove has walls inclined by a non-zero angle with respect to the perpendicular to the sliding sole.

10. The sliding board according to any one of the preceding claims, **characterised in that** the longitudinal reinforcing element (31) has a maximum height at least 3 times greater than its width.

11. The sliding board according to any one of the preceding claims, **characterised in that** the longitudinal reinforcing element is made of wood or a composite material, in particular based on glass or carbon fibres.

12. The sliding board according to any one of the preceding claims, **characterised in that** it comprises at least two holding parts associated with each edge element, and arranged at offset longitudinal levels.

13. The sliding board according to claim 12, **characterised in that** the middle of the longitudinal reinforcing element is located substantially in the middle of the two most distant holding pieces.

14. The sliding board according to any one of the preceding claims, **characterised in that** it comprises two longitudinal reinforcing elements (31, 32), one of the longitudinal reinforcing elements (31) being held in position by a holding element (40) connected to one of the edge elements (25) of the board, and the other longitudinal reinforcing element (32) being held in position by a holding element (140) connected to the other edge element (26) of the board, thus separating the injected material of the core into three parts, a central part (36) and two lateral parts (35, 37).
